# EUROPÄISCHE PATENTANMELDUNG

(11) **EP 0 437 769 A1**
(43) Veröffentlichungstag der Anmeldung: **24.07.1991**
(21) Anmeldenummer: 90124646.2
(22) Anmeldetag: 18.12.1990
(51) Int. Cl.: C21C 7/00, C21C 1/02

(54) **Verfahren und Förderanlage zum Einblasen von pulverförmigem Behandlungsmittel in Roheisen- und Stahlschmelzen**

(30) Priorität: 21.12.1989 DE 3942405
(71) Anmelder: KRUPP POLYSIUS AG, D-59269 Beckum (DE)
(72) Erfinder: Oskamp, Alfons, W-4730 Ahlen (DE); Jonas, Erich, W-4720 Beckum (DE)
(74) Vertreter: Tetzner, Volkmar, Dr.-Ing. Dr. jur.

(57) **Zusammenfassung**

Die Erfindung betrifft ein Verfahren sowie eine Förderanlage zum Einblasen von pulverförmigem Behandlungsmittel in Roheisen- und Stahlschmelzen, wobei in einem ersten Zeitabschnitt ein preisgünstiges Behandlungsmittel und in einem zweiten Zeitabschnitt ein hochwertiges Behandlungsmittel in die Schmelze eingeblasen wird.

## Beschreibung

Die Erfindung betrifft ein Verfahren (entsprechend dem Oberbegriff des Anspruches 1) sowie eine Förderanlage (gemäß dem Gattungsbegriff des Anspruches 9) zum Einblasen von pulverförmigem Behandlungsmittel in Roheisen-und Stahlschmelzen.

Beim Einblasen von pulverförmigem Behandlungsmittel in Roheisen- und Stahlschmelzen kommt es darauf an, durch gezielte Auswahl der Reagenzien und Ausnutzung der zur Verfügung stehenden Behandlungszeit den größtmöglichen Wirkungsgrad und damit günstige Betriebskosten zu erreichen.

Die Reaktion der Behandlungsmittel mit der Schmelze ist von vielen Einzelfaktoren abhängig, beispielsweise von der Temperatur der Schmelze, der Schlackenmenge, der Analyse der Schmelze, der Pfannenform, der Ausmauerung usw..

Ein wesentlicher Faktor für eine optimale Behandlung der Roheisen- und Stahlschmelze ist die richtige Einblasrate (kg/min) und der zeitliche Einsatz der Behandlungsmittel während einer Chargenbehandlung.

Mit den bisher bekannten Verfahren und Förderanlagen ist es aus den verschiedensten Gründen nicht möglich, die Einblasrate und die Auswahl der Reagenzien während einer Schmelzenbehandlung zu verändern. Bisher werden vielmehr die Mengen und Einblasraten des Behandlungsmittels vor einer Behandlung festgelegt, und es wird dann das Behandlungsmittel - unabhängig von metallurgischen Einflußgrößen - kontinuierlich gleichbleibend während der gesamten Behandlungszeit in die Roheisen- oder Stahlschmelze eingeblasen. Dieses Verfahren ist unwirtschaftlich, verursacht hohe Kosten und belastet die Umwelt aufgrund großer Schlackenmengen.

Der Erfindung liegt daher die Aufgabe zugrunde, ein Verfahren entsprechend dem Oberbegriff des Anspruches 1 sowie eine Förderanlage gemäß dem Gattungsbegriff des Anspruches 9 so auszubilden, daß das Einblasen des pulverförmigen Behandlungsmittels in optimaler Weise dem metallurgischen Prozeß angepaßt ist und damit eine besonders wirtschaftliche Arbeitsweise erreicht wird.

Diese Aufgabe wird erfindungsgemäß durch die kennzeichnenden Merkmale der Ansprüche 1 und 9 gelöst. Zweckmäßige Ausgestaltungen der Erfindung sind Gegenstand der Unteransprüche.

Bei den der Erfindung zugrundeliegenden eingehenden Versuchen wurde festgestellt, daß sich beispielsweise der Verlauf einer Entschwefelung einer Roheisen- oder Stahlschmelze in drei Zeitabschnitte gliedern läßt:

In einem ersten Zeitabschnitt ist aufgrund einer strömungstechnisch ungünstigen Durchmischung nur ein geringer Wirkungsgrad der Entschwefelung vorhanden.

In einem zweiten Zeitabschnitt ist aufgrund der nunmehr erfolgten guten Durchmischung der Schmelze ein guter Wirkungsgrad der Entschwefelung vorhanden, wobei sich der Schwefelgehalt der Schmelze stark verringert.

In einem dritten Zeitabschnitt läßt der Wirkungsgrad der Entschwefelung wieder nach, wobei der Schwefelgehalt der Schmelze nur noch wenig sinkt und die Schwefelaufnahmefähigkeit der Schlacke geringer wird.

Erfindungsgemäß wird nun in dem ersten Zeitabschnitt zumindest ein erstes, preisgünstiges Behandlungsmittel in die Schmelze eingeblasen. Auf diese Weise wird mit einem geringen Kostenaufwand die notwendige gute Durchmischung der Schmelze herbeigeführt.

Im zweiten Zeitabschnitt wird dann bei dem erfindungsgemäßen Verfahren zumindest ein zweites, hochwertiges Behandlungsmittel in die Schmelze eingeblasen. Dieses hochwertige Behandlungsmittel wirkt somit auf eine bereits gut durchmischte Schmelze und entfaltet daher optimale Wirksamkeit.

Diese und weitere Merkmale der Erfindung gehen aus der folgenden Beschreibung einiger in der Zeichnung veranschaulichter Ausführungsbeispiele hervor. Es zeigen
- Fig.1: ein Diagramm, das den zeitlichen Verlauf der Entschwefelung wiedergibt,
- Fig.2: ein Diagramm, das ein Ausführungsbeispiel für die zeitliche Zugabe der Behandlungsmittel veranschaulicht,
- Fig.3 bis 5: weitere Ausführungsbeispiele entsprechend Fig.2,
- Fig.6: eine Schemadarstellung, die den zeitlichen Verlauf der Einblasleistung in verschiedenen Varianten veranschaulicht,
- Fig.7: ein Blockschaltbild einer erfindungsgemäßen Förderanlage.

Das in Fig.1 veranschaulichte Diagramm zeigt den zeitlichen Verlauf eines Entschwefelungsvorganges. In der Ordinate ist der Schwefelgehalt der Schmelze aufgetragen (wobei S_{A} der Anfangsschwefelgehalt und S_{E} der Endschwefelgehalt der Schmelze ist). In der Abszisse ist die Zeit aufgetragen. Der gesamte Entschwefelungsvorgang gliedert sich in die Zeitabschnitte t₁, t₂ und t₃.

Im Zeitabschnitt t₁ ist ein schlechter Wirkungsgrad der Entschwefelung vorhanden. Es herrscht keine nennenswerte Badbewegung, und auch die Durchmischung ist ganz gering.

Im Zeitabschnitt t₂ ist ein guter Wirkungsgrad der Entschwefelung vorhanden (der Schwefelgehalt nimmt stark ab). Die Badbewegung ist gut.

Im Zeitabschnitt t₃ ist der Wirkungsgrad der Entschwefelung wieder verhältnismäßig schlecht. Der Schwefelgehalt der Schmelze nimmt nur noch wenig ab. Auch die Aufnahme des Schwefels in der Schlacke ist schlecht.

Fig.2 veranschaulicht nun eine Möglichkeit für die Zugabe der pulverförmigen Behandlungsmittel nach dem erfindungsgemäßen Verfahren.

Im Zeitabschnitt t₁ wird in die Schmelze ausschließlich ein erstes, preisgünstiges Behandlungsmittel I eingeblasen. Hierdurch wird auf sehr kostengünstige Weise die notwendige Durchmischung der Schmelze hergestellt.

Im Zeitabschnitt t₂ wird außer einer Teilmenge des preisgünstigen Behandlungsmittels I ein hochwertiges Behandlungsmittel II in die Schmelze eingeblasen. Dieses hochwertige Behandlungsmittel entfaltet damit in der Behandlungsphase, in der ein guter Wirkungsgrad und eine gute Badbewegung vorhanden sind, optimale Wirksamkeit.

Im dritten Zeitabschnitt t₃ wird lediglich das preisgünstige Behandlungsmittel I in die Schmelze eingeblasen.

Wie das Diagramm gemäß Fig.2 zeigt, wird das Behandlungsmittel I mit fallender Leistung, das Behandlungsmittel II dagegen mit konstanter Leistung eingeblasen.

Die Fig.3 bis 5 zeigen weitere Ausführungsbeispiele für das erfindungsgemäße Verfahren:

Gemaß Fig.3 werden während eines Zeitabschnitt t₁' ein Behandlungsmittel A und ein Behandlungsmittel B eingeblasen, von denen zweckmäßig das Behandlungsmittel A ein besonders preisgünstiges und das Behandlungsmittel B ein höherwertiges Behandlungsmittel ist. Im Zeitabschnitt t₂' wird ein Behandlungsmittel C eingeblasen, das besonders hochwertig ist. Die gesamte Einblasleistung im Zeitabschnitt t₂' geringer als im Zeitabschnitt t₁'.

Gemäß Fig.4 wird während des Zeitabschnittes t₁' ein erstes, preisgünstiges Behandlungsmittel A eingeblasen und während des Zeitabschnittes t₂' ein hochwertiges Behandlungsmittel B. Dabei erfolgt das Einblasen des Behandlungsmittels A zunächst mit konstanter und dann mit abfallender Leistung, das Einblasen des Behandlungsmittels B mit konstanter Leistung.

Gemäß Fig.5 wird während des Zeitabschnittes t₁' ein preisgünstiges Behandlungsmittel A mit fallender Leistung eingeblasen. Ein hochwertiges Behandlungsmittel B wird während der Zeitspanne t₁' + t₂' mit steigender Leistung eingeblasen, wobei im Zeitabschnitt t₂' das Behandlungsmittel B allein zur Wirkung kommt.

Fig.6 veranschaulicht drei mögliche Funktionen der Einblasleistung im Rahmen des erfindungsgemäßen Verfahrens: ein Behandlungsmittel kann zeitlich konstant, ansteigend oder abfallend in die Schmelze eingeblasen werden.

Die Einblasleistung wird zweckmäßig so niedrig gewählt, daß die erforderliche Menge des Behandlungsmittels gerade in der zur Verfügung stehenden Behandlungszeit in die Schmelze eingeblasen wird. Auf diese Weise wird ein maximaler Wirkungsgrad des Behandlungsmittel erzielt.

Als preisgünstige Behandlungsmittel können im Rahmen des erfindungsgemäßen Verfahrens beispielsweise Mittel auf CaO- oder CaC₂-Basis Verwendung finden.

Als hochwertige Behandlungsmittel kommen insbesondere Mittel auf Mg-Basis in Betracht.

Selbstverständlich können im Rahmen des erfindungsgemäßen Verfahrens auch andere Behandlungsmittel als die vorstehend genannten benutzt werden.

Weiterhin sei auf die Möglichkeit hingewiesen, beispielsweise vier Behandlungsmittel A, B, C und D nacheinander und/oder teilweise gleichzeitig zum Einsatz zu bringen. Die Auswahl der Behandlungsmittel (preisgünstige und hochwertige) erfolgt hierbei in Abhängigkeit der für die Behandlung zur Verfügung stehenden Zeit, wobei die Art und Menge des Behandlungsmittels sowie die Dosierleistung von einer Mastersteuerung bestimmt werden.

Fig.7 zeigt ein Blockschaltbild einer erfindungsgemäßen Förderanlage zum Einblasen von pulverförmigem Behandlungsmittel in Roheisen- und Stahlschmelzen.

Die Förderanlage enthält wenigstens zwei Druckförderer 1 und 2, denen jeweils ein gleichartiger Regelkreis 3 bzw. 4 zugeordnet ist. Im folgenden wird daher lediglich der Regelkreis 3 näher erläutert.

Der Regelkreis 3 enthält ein Oberdruckauslaßventil 5 und ein Oberdruckeinlaßventil 6, denen jeweils Stellungsregler 7 bzw. 8 zugeordnet sind, die an einen gemeinsamen PI-Oberdruckregler 9 angeschlossen sind. Mit dem PI-Oberdruckregler 10 ist weiterhin ein Druckmeßumformer 10 verbunden, der ein dem Oberdruck im Druckförderer 1 herrschendes Signal an den PI-Oberdruckregler 9 liefert.

Eine Wägeeinrichtung 11 enthält eine Druckmeßdose 12, einen Analog-Digital-Wandler 13, einen Integrator 14 sowie einen PID-Austragsleistungsregler 15.

Der PID-Austragsleistungsregler 15 erhält ein Sollwertsignal von einer Mastersteuerung 16, an die auch die Regelkreise aller weiteren Druckförder (beispielsweise der Regelkreis 4 des Druckförderers 2) angeschlossen sind.

Der PID-Austragsleistungsregler 15 ist einerseits an den PI-Oberdruckregler 9 und andererseits an einen PI-Regler 17 für ein Auslaufregelventil 18 angeschlossen. Diesem Auslaufregelventil 18 ist ein Stellungsregler 19 sowie ein Stellungsrückmelder 20 zugeordnet.

Die Funktion der in Fig.7 veranschaulichten Förderanlage ist im einzelnen wie folgt:

Durch die Mastersteuerung 16 wird für die einzelnen Druckförderer (z.B. 1, 2 usw.) jeweils eine bestimmte Abzugsleistung (kg/min) in einer bestimmten zeitlichen Abhängigkeit vorgegeben. Beispielsweise fördert der Druckförderer 1 das erste, preisgünstige Behandlungsmittel in die Schmelze und der Druckförderer 2 das zweite, hochwertige Behandlungsmittel. Die zeitliche Funktion der Leistung kann dabei - nach vorgegebenen und im Programm abgelegten Funktionen - beispielsweise fallend, steigend oder konstant sein.

Abhängig von der vorgewählten Leistung gibt die Mastersteuerung 16 ein Signal an den PID-Austragsleistungsregler der Wägeeinrichtung 11 ab. Der PID-Austragsleistungsregler 15 liefert demgemäß ein Signal ("Oberdruck Ein") an den PI-Oberdruckregler 9, so daß sich über das Oberdruckeinlaßventil 6 im Druckförderer 1 ein leistungsbezogener Oberdruck aufbaut.

Dieser Oberdruck ist so gewählt, daß bei 50-prozentiger Öffnung des Auslaufregelventiles 18 die vorgewählte Förderleistung erreicht wird. Nach dem Start ("Fördern Ein") regelt das Auslaufregelventil 18 die vorgewählte Förderleistung ein. Das Auslaufregelventil 18 ist hierbei ein schnelles Regelorgan und wirkt direkt auf den Förderstrom.

Bei Über- oder Unterschreitung der vorgewählten Förderleistung wird das Auslaufregelventil 18 - gesteuert von der Wägeeinrichtung 11 - automatisch und kontinuierlich nachgeregelt. Bei einer vorbestimmten und frei wählbaren Stellungsabweichung des Auslaufregelventiles 18 von seiner Grundstellung (in der es zu 50 % geöffnet ist) verändert sich automatisch der Oberdruck. Ist beispielsweise das Auslaufregelventil 18 um die vorgegebene Stellungsabweichung weniger als zu 50 % geöffnet, so wird der Oberdruck über das Oberdruckauslaßventil 5 so weit verringert, daß im ausgeregelten Zustand wieder die 50 %-Grundstellung des Auslaufregelventiles 18 erreicht wird. Ist das Auslaufregelventil 18 um die vorgegebene Stellungsabweichung zu weit geöffnet, so wird der Oberdruck über das Oberdruckeinlaßventil 6 entsprechend erhöht.

Diese Regelungsfunktion gewährleistet, daß bei einer kleinen Förderleistung der Auslaßquerschnitt am Auslaßregelventil 18 nicht zu sehr verkleinert wird. Auf diese Weise läßt sich eine Verstopfung der Einblaslanze mit Sicherheit vermeiden.

## Patentansprüche

1. Verfahren zum Einblasen von pulverförmigem Behandlungsmittel in Roheisen- und Stahlschmelzen,
gekennzeichnet durch folgende Merkmale:
a) in einem ersten Zeitabschnitt (t₁) wird zumindest ein erstes, preisgünstiges Behandlungsmittel in die Schmelze eingeblasen;
b) in einem zweiten Zeitabschnitt (t₂) wird zumindest ein zweites, hochwertiges Behandlungsmittel in die Schmelze eingeblasen.

2. Verfahren nach Anspruch 1, dadurch gekennzeichnet, daß im ersten Zeitabschnitt (t₁) außer dem preisgünstigen Behandlungsmittel auch eine Teilmenge hochwertigen Behandlungsmittels in die Schmelze eingeblasen wird.

3. Verfahren nach Anspruch 1, dadurch gekennzeichnet, daß im zweiten Zeitabschnitt (t₂) außer dem hochwertigen Behandlungsmittel auch eine Teilmenge preisgünstigen Behandlungsmittels in die Schmelze eingeblasen wird.

4. Verfahren nach Anspruch 1, dadurch gekennzeichnet, daß in einem dritten Zeitabschnitt (t₃) zumindest ein preisgünstiges Behandlungsmittel in die Schmelze eingeblasen wird.

5. Verfahren nach Anspruch 1, dadurch gekennzeichnet, daß das Einblasen der Behandlungsmittel mit zeitlich konstanter, fallender oder steigender Leistung erfolgt.

6. Verfahren nach Anspruch 1, dadurch gekennzeichnet, daß die Einblasleistung so niedrig gewählt wird, daß die erforderliche Menge des Behandlungsmittels gerade in der zur Verfügung stehenden Behandlungszeit in die Schmelze eingeblasen wird.

7. Verfahren nach Anspruch 1, dadurch gekennzeichnet, daß als preisgünstige Behandlungsmittel Mittel auf CaO- oder CaC₂-Basis Verwendung finden.

8. Verfahren nach Anspruch 1, dadurch gekennzeichnet, daß als hochwertige Behandlungsmittel Mittel auf Mg-Basis Verwendung finden.

9. Förderanlage zum Einblasen von pulverförmigem Behandlungsmittel in Roheisen- und Stahlschmelzen,
gekennzeichnet durch:
a) einen ersten Druckförderer, durch den in einem ersten Zeitabschnitt (t₁) zumindest ein erstes, preisgünstiges Behandlungsmittel in die Schmelze einblasbar ist,
b) einen zweiten Druckförderer, durch den in einem zweiten Zeitabschnitt (t₂) zumindest ein zweites, hochwertiges Behandlungsmittel in die Schmelze einblasbar ist.

10. Förderanlage nach Anspruch 9, dadurch gekennzeichnet, daß den einzelnen Druckförderern (1, 2) Regelkreise (3, 4) zugeordnet sind, die jeweils folgende Elemente aufweisen:
a) eine Wägeeinrichtung (11) mit einem PID-Austragsleistungsregler (15),
b) einen an den PID-Austragsleistungsregler (15) angeschlossenen PI-Oberdruckregler (9), der über Stellungsregler (7, 8) mit einem Oberdruckauslaßventil (5) und einem Oberdruckeinlaßventil (6) verbunden ist,
c) einen an den PID-Austragsregler (15) angeschlossenen PI-Regler (17), der über einen Stellungsregler (19) mit einem Auslaßregelventil (18) verbunden ist,
d) wobei die Funktion der einzelnen Regelkreise so gewählt ist, daß das Auslaßregelventil (18) bei der vorgegebenen Förderleistung einen bestimmten Öffnungsgrad, vorzugsweise etwa 50 %, aufweist, und daß bei einer Änderung des Öffnungsgrades des Auslaßregelventiles (18) um eine vorgegebene Abweichung der Oberdruck im Sinne einer Rückführung des Öffnungsgrades des Auslaufregelventiles (18) nachgeregelt wird.
